# EUROPÄISCHE PATENTANMELDUNG

(11) **EP 0 843 133 A2**
(43) Veröffentlichungstag der Anmeldung: **20.05.1998**
(21) Anmeldenummer: 97118234.0
(22) Anmeldetag: 21.10.1997
(51) Int. Cl.: F24D 3/08, F24D 19/10

(54) **Warmwasserheizkessel**

(30) Priorität: 15.11.1996 DE 19647234
(71) Anmelder: Vetter, Richard, D-31226 Peine (DE)
(72) Erfinder: Vetter, Richard, D-31226 Peine (DE)
(74) Vertreter: Depmeyer, Lothar

(57) **Zusammenfassung**

Die Erfindung betrifft einen Warmwasserkessel mit einem Brenner, einer Verbrennungskammer und einem Wärmetauscher, wobei der Eintritt für das zu erwärmende Wasser und der Austritt für das erwärmte Wasser über ein Vierwegeventil verbindbar sind und zwischen diesem Ventil und dem Eintritt bzw. Austritt ein Wärmetauscher vorgesehen und ferner in dieser Leitung auch eine Umwälzpumpe angeordnet ist. Um Wärmetauscher geringer Abmessungen verwenden zu können, ist der Zapfleitung ( Brauchwasserleitung des Wärmetauschers ) ein Strömungswächter zugeordnet, mit dem die Umwälzpumpe zum Nachheizen des Kessels schaltbar ist.

## Beschreibung

Die Erfindung betrifft einen Warmwasserkessel mit einem Brenner, einer Verbrennungskammer, einem Wärmetauscher, einem Eintritt für das zu erwärmende Wasser und einem Austritt für das erwärmte Wasser, wobei der Eintritt und der Austritt über ein Ventil ( Vierwegehahn ) verbindbar sind, durch dieses Ventil die zum Verbraucher führenden Leitungen ganz oder teilweise absperrbar sind und der Leitung zwischen dem Ventil einerseits und dem Eintritt bzw. Austritt andererseits eine Umwälzpumpe und ein Wärmetauscher für Brauchwasser zugeordnet sind.

Bei bekannten Kesseln dieser Art ist der Wärmetauscher der Leitung zwischen dem vorerwähnten Eintritt einerseits und dem Vierwegeventil andererseits parallelgeschaltet. Dazu bedarf es eines grössseren Behälters, um das Brauchwasser unter allen Betriebsbedingungen abrufen und erhalten zu können.

Der Erfindung liegt die Aufgabe zugrunde, eine Vorrichtung für Brauchwasser vorzuschlagen, die eine geringe räumliche Ausdehnung aufweist und demgemäss ohne grosse Schwierigkeiten noch innerhalb des Kessels bzw. seines Gehäuses untergebracht werden kann.

Zur Lösung dieser Aufgabe ist erfindungsgemäss der Brauchwasserzapfleitung ein Strömumgswächter zugeordnet, mit dem die Umwälzpumpe zum Nachheizen des Kessels schaltbar ist.

Wird somit Brauchwasser z.B. für eine Badedusche entnommen, so schaltet der in der Brauchwasserzapfleitung befindliche Strömungswächter die Umwälzpumpe ein, um so ein Nachheizen des Kessels und damit ein Aufheizen des Wärmetauschers für das Brauchwasser zu bewirken, wenn der Brenner nicht eingeschaltet bzw. wirksam sein sollte oder die Rücklauftemperatur unter den vorgeschriebenen Wert z.B. 60° C gefallen sein sollte.

Zweckmässigerweise wird auch der Brauchwasserzapfleitung eine Kaltwasserleitung und beiden Leitungen ein temperaturgesteuertes Entnahmeventil zugeordnet. Dadurch soll erreicht werden, dass die Temperatur des Brauchwassers einen Wert von z. B. etwa 50°C nicht überschreiten kann.

Ein so ausgeführter Kessel ermöglicht eine Brauchwassererzeugung mit einem vergleichsweise kleinen, innerhalb des Kessels bzw. seines aktiven Teils im Gehäuse unterbringbaren Wärmetauscher. Ein Vorratsbehälter ist aus diesen Gründen überflüssig.

Weitere Einzelheiten der Erfindung werden anhand der Zeichnung erläutert, in der ein Ausführungsbeispiel der Erfindung wiedergegeben ist.

Die Abbildung zeigt in schematischer Darstellung eine Warmwasserkesselanlage mit einer Einrichtung zur Erzeugung und Abnahme von Brauchwasser.

In einem Gehäuse 1 des Kessels befindet sich im oberen Teil ein Wärmetauscher 2 mit einem Eintritt 3 für das zu erwärmende Wasser und einem Austritt 4 für das erwärmte Wasser. Der Wärmetauscher 2 kann unterteilt sein. Er umschliesst auch die etwa bei 5 befindliche Brennkammer; der mit Öl oder Gas betriebene Brenner ist mit 6 bezeichnet. Im Bereich des unteren Endes des Wärmetauschers 2 verlassen die Verbrennungsgase das Gehäuse 1 bei 7.

Der untere Teil des Gehäuses 1 dient auch zur Aufnahme eines weiteren Wärmetauschers 8, der der Vorwärmung der Verbrennungszuluft dient. Der Lufteintritt 8'' führt zum Wärmetauscher 8; die vorgewärmte Luft gelangt über die Leitung 9 in den Brenner 6. Unterhalb des Wäörmetauschers 8 kann sich noch eine Neutralisationskammer 8' für das sich im Kessel bildende Kondensat befinden.

Zum Eintritt 3 des Kessels führt eine Rücklaufleitung 10; das den Kessel verlassende und erwärmte Wasser gelangt vom Austritt 4 über eine Vorlaufleitung 12 zu einem Vierwegehahn 13, das als Vierwegemotorventil ausgeführt sein kann und zu dem auch die Rücklaufleitung 10 geführt ist. In üblicher Weise sind an den Vierwegehahn 13 auch die Heizungsvorlaufleitung 14 und die Heizungsrücklaufleitung 15 angeschlossen, die zu den Heizkörpern des Benutzers führen.

In die Rücklaufleitung 10 ist ferner eine Umwälzpumpe 16 und die Primärseite eines Wärmetauschers 17 in Form eines Durchlauferhitzers eingeschaltet. Ihm wird sekundärseitig Brauchwasser bei 18 zugeführt und das erwärmte Brauchwasser bei 19 entnommen.

Die Brauchwasserleitung 20 führt zu einem temperaturgesteuerten Mischventil 21 mit Kaltwasseranschluss 22 und zu einem Anschluss für eine Brause 23.

Wichtig ist nun, dass in die Brauchwasserleitung 20 ein Strömumngswächter 24 eingeschaltet ist, der auf die Umwälzpumpe 16 einwirken kann. Dieser Strömungswächter 24 spricht an, wenn z.B. die Brause 23 benutzt, also Brauchwasser benötigt wird. Die Pumpe 16 wird durch den Strömungswächter 14 eingeschaltet, um so auch den Brenner 6 zu starten bzw. dafür zu sorgen, dass der Kessel nachheizt ohne Rücksicht darauf, ob dazu im Hinblick auf seine Verbraucher in den Leitungen 14, 15 Bedarf besteht oder nicht.

Unabhängig davon wird eigenes Wasser aus der Vorlaufleitung 12 durch eine entsprechende Stellung des Vierwegehahns 13 in die Rücklaufleitung 10 geführt, sollte das Wasser der Rücklaufleitung 10 eine Temperatur von weniger als etwa 60°C aufweisen. Für diesen Sonderfall ist die an sich wirkende Regelung durch die Aussentemperatur ausgeschaltet.

Das Mischventil 21 sorgt seinerseits dafür, dass die Brauchwassertemperatur verträglich ist bzw. nicht auf mögliche Werte von etwa 80 - 90 ansteigen kann.

Es sei erwähnt, dass der Strömungswächter 24 ferner vorzugsweise so geschaltet und ausgeführt sein sollte, dass er nicht nur die Umwälzpumpe 16, sondern auch den Brenner 6 schalten kann, und zwar entweder unmittelbar oder mittelbar.

Ferner kann der Strömungswächter in Abänderung der Darstellung bei 24 auch als Strömungswächter 241 in der Kaltwasserzuleitung 25 eingeschaltet sein. Auch ein Einbau in die allgemeine Zuflussleitung 27 für die Kaltwasserzuleitung 25 für den Wärmetauschcher 17 und die Kaltwasserzufuhr 26 zum Mischventil 21 als Strömungswächter 242 ist möglich. Die letztgenannte Ausführung ist auch für weniger empfindliche Strömungswächter geeignet, um so auch bei kleinem Warmwasserbedarf am Verbraucher bzw. an der Dusche 23 ein Anspringen der Umwälzpumpe 16 bzw. des Brenners zu gewährleisten.

## Patentansprüche

1. Warmwasserkessel mit einem Brenner, einer Verbrennungskammer, einem Wärmetauscher, einem Eintritt für das zu erwärmende Wasser und einem Austritt für das erwärmte Wasser, wobei der Eintritt und der Austritt über ein Ventil ( Vierwegehahn ) verbindbar sind, durch dieses Ventil die zum Verbraucher führenden Leitungen ganz oder teilweise absperrbar sind und der Leitung zwischen dem Ventil einerseits und dem Austritt bzw. Eintritt andererseits eine Umwälzpumpe und ein Wärmetauscher für Brauchwasser zugeordnet ist, dadurch gekennzeichnet, dass der Brauchwasserleitung (20,25,27) ein Strömungswächter (24) zugeordnet ist, mit dem zum Nachheizen des Kessels die Umwälzpumpe (16) schaltbar ist.

2. Kessel nach Anspruch 1, dadurch gekennzeichnet, dass der Wärmetauscher (17) zum Erwärmen des Brauchwassers praktisch von der gesamten Wasserrücklaufmenge des Kessels durchströmt ist.

3. Kessel nach Anspruch 1, dadurch gekennzeichnet, dass sich der Wärmetauscher (17) für das Brauchwasser innerhalb des Kesselgehäuses (1) befindet.

4. Kessel nach Anspruch 1, dadurch gekennzeichnet, dass der Wärmetauscher (17) als reiner Durchlauferhitzer ohne nennenswerte Speicherkapazität ausgebildet ist.

5. Kessel nach Anspruch 1, dadurch gekennzeichnet, dass die Zapfstellen (21) für das Brauchwasser temperaturgesteuerte Mischventile zum Beimischen von kälterem Brauchwasser aufweisen.

6. Kessel nach Anspruch 3, dadurch gekennzeichnet, dass sich der Wärmetauscher (17) in der Nähe der Rückwand des Kessels befindet.

7. Kessel nach Anspruch 1, dadurch gekennzeichnet, dass der Wärmtauscher (17) primärseitig von dem Wasser der Rücklaufleitung (10) durchströmt ist.

8. Kessel nach Anspruch 1, dadurch gekennzeichnet, dass beim Schalten der Umwälzpumpe (16) durch den Strömungswächter (24) das Ventil (13) die Vorlaufleitung (12) mit der Rücklaufleitung (10) verbindet ( Absperren der zu den Heizungen führenden Leitungen 14, 15).

9. Kessel nach Anspruch 1, dadurch gekennzeichnet, dass der Strömungswächter (24) zum Schalten des Brenners (6) dient.

10. Kessel nach Anspruch 1, dadurch gekennzeichnet, dass der Strömungswächter (24, 241) in die Zuleitung (25) zum Wärmetauscher (17) oder in die vom Wärmetauscher (17) zum Verbraucher (23) führende Leitung (20 eingeschaltet ist.

11. Kessel nach Anspruch 1, dadurch gekennzeichnet, dass der Strömungswächter (242 ) in eine allgemeine Zuflussleitung (27) eingeschaltet ist, von der aus der Wärmetauscher (17) und der Verbraucher (23) gespeist werden.
